# FASCICULE DE BREVET EUROPEEN

(11) **EP 0 119 108 B1**
(45) Date de publication et mention de la délivrance du brevet: **06.05.1987**
(21) Numéro de dépôt: 84400107.3
(22) Date de dépôt: 19.01.1984
(51) Int. Cl.: B21D 5/02, B21D 37/04

(54) **Dispositif adaptateur pour le montage de poinçons de pliage sur une presse plieuse**
Anpassungsvorrichtung zum Aufstellen der Biegestempel aus einer Biegepresse
Adapter device for mounting bending punches on a bending press

(30) Priorité: 15.02.1983 FR 8302386
(43) Date de publication de la demande: 19.09.1984
(73) Titulaire: PROMECAM SISSON-LEHMANN, 93206 Saint-Denis Cédex 1 (FR)
(72) Inventeur: Cros, Pierre, Georges, F-92410 Vaucresson (FR)
(74) Mandataire: Tony-Durand, Serge

## Description

La présente invention concerne les dispositifs utilisés pour le montage de poinçons de pliage sur une presse plieuse.

En général ces poinçons sont fixés sur le bord inférieur du tablier supérieur d'une telle presse, et ce en regard d'une matrice en forme de vé, fixée sur le bord supérieur du tablier inférieur. Ces poinçons et matrices sont fixés en place de façon amovible pour pouvoir être remplacés par d'autres poinçons et matrices de profils différents, suivant les épaisseurs des tôles, et la nature des plis à réaliser dans une tôle.

En vue de leur fixation, les poinçons comportent un talon destiné à être engagé dans un embrèvement du bord du tablier supérieur et à y être fixé au moyen d'un certain nombre de brides de serrage, réparties dans le sens de la longueur.

Cependant la section du talon de fixation ainsi prévu présente des formes différentes suivant les constructeurs de presses plieuses. Ainsi, le brevet britannique GB-A-2 057 047 qui décrit un dispositif de fixation d'un poinçon sur le tablier d'une presse illustre diverses variantes de réalisation où le talon du poinçon présente des sections différentes. Sur la Figure 6, le talon est déporté sur le côté du poinçon pour dégager une zone d'appui située dans l'axe de la poussée du tablier. Sur la Figure 2, l'axe de la poussée s'exerce sur deux zones latérales d'appui ménagées sur le talon du poinçon en étant symétrique par rapport à l'axe de la poussée. Enfin, sur la Figure 5, le talon du poinçon présente une zone d'appui située au-dessus de celui-ci et dans l'axe de la poussée.

Comme le montre à titre d'exemple le brevet britannique ci-dessus, il convient, à chaque forme ou section du talon utilisé d'adapter un système de fixation différent pour assurer l'immobilisation du poinçon sur le tablier. Inversement, l'embrèvement prévu dans le bord inférieur du tablier supérieur d'une presse déterminée présente une section adaptée uniquement à une forme particulière du talon du poinçon à monter dans cet embrèvement. En conséquence, sur une presse d'un fabricant déterminé, il n'est pas possible de monter des poinçons initialement conçus pour être adaptés sur des presses d'autres marques, ayant choisi un talon de fixation de type différent. Ceci est un inconvénient pour les utilisateurs, car certains d'entre eux peuvent être équipés, ou désirent s'équiper, de presses de marques différentes. Or, il ne leur est pas possible d'échanger les poinçons de ces presses ou de prévoir un seul jeu de poinçons susceptibles d'être adaptés indifféremment sur l'une ou l'autre des différentes presses d'un même atelier.

Pour remédier à cet inconvénient, il a déjà été proposé des dispositifs adaptateurs agencés pour être montés sur une presse de marque déterminée et pour pouvoir recevoir des poinçons dont le talon de fixation correspond à un type différent de celui des poinçons normalement prévus pour cette presse. Cependant, il faut alors réaliser un tel dispositif adaptateur pour chacun des types de talons de fixation. Par ailleurs, lorsqu'un tel adaptateur est en place et que l'on désire monter un poinçon ayant un talon de fixation de type différent, il faut retirer cet adaptateur pour mettre en place un autre adaptateur correspondant à ce nouveau type de talon de fixation. Il n'est donc pas possible de passer d'un type à un autre sans un certain nombre d'opérations nécessitant un temps important.

C'est pourquoi la présente invention a pour objet un adaptateur conçu pour rester fixé à demeure sur le tablier d'une presse plieuse et pour pouvoir recevoir des poinçons comportant des talons de fixation de types différents, inclus ceux du type prévu pour la presse correspondante.

A cet effet, cet adaptateur est constitué par la combinaison :
d'un corps en forme de barreau, ou de tronçons de barreau, apte à être fixé sur le tablier de la presse correspondante, et dont la partie inférieure comporte, sur l'une de ses faces verticales, un embrèvement de plus grande profondeur que le talon de fixation d'un poinçon, quel que soit le type de ce talon ;
d'une cale d'appui de même hauteur que celle de l'embrèvement du corps de l'adaptateur et qui est apte à être placée contre le talon du poinçon à fixer en place, soit dans le fond de l'embrèvement du corps de cet adaptateur, soit du côté externe ;
la fixation en place de cette cale et du talon du poinçon correspondant étant assurée par des brides serrées par vissage sur le corps de ('adaptateur et disposées du côté vers lequel est ouvert l'embrèvement prévu dans ce corps.

Ainsi l'adaptateur selon l'invention permet de monter, sur le tablier d'une presse plieuse de marque déterminée, des poinçons dont les talons de fixation correspondent ou non au type prévu pour cette presse. Il suffit alors de changer la position de la cale d'appui prévue dans l'embrèvement du corps de cet adaptateur pour transformer, de façon appropriée, l'emplacement du logement prévu pour le talon de fixation du poinçon à monter en place.

Cependant, d'autres particularités et avantages de l'adaptateur selon l'invention apparaîtront au cours de la description suivante de deux formes de réalisation différentes de celui-ci. Cette description est donnée en référence au dessin annexé à simple titre indicatif et sur lequel :
la figure 1 est une vue partielle en perspective d'un adaptateur, fixé sur le tablier supérieur d'une presse plieuse, et d'un poinçon monté en place grâce à cet adaptateur.

Les figures 2, 3 et 4 sont des vues en coupe verticale de ce même adaptateur, ces vues représentant les modes de montage de poinçons comportant des talons de fixation de types différents.

Les figures 5, 6 et 7 sont des vues en coupe d'une autre forme de réalisation de l'adaptateur. ces vues représentant les modes de montage de poinçons comportant des talons de fixation de types différents.

Comme déjà indiqué le corps de l'adaptateur affecte la forme d'un barreau 1 s'étendant sur toute la longueur du bord inférieur du tablier supérieur 2 d'une presse plieuse. Cependant le corps de cet adaptateur pourrait également être constitué par une série de tronçons de barreau, répartis les uns à la suite des autres, avec un certain intervalle ou non, sur la longueur du bord du tablier supérieur 2 d'une presse.

Ce barreau, d'un seul tenant ou formé d'une série de tronçons successifs, est destiné à être fixé à demeure sur le bord du tablier supérieur 2 d'une presse de marque déterminée. Ainsi, dans l'exemple représenté à la figure 1, ce barreau est agencé pour être monté sur une presse conçue pour recevoir des poinçons 3 comportant un talon de fixation 4 de type déporté sur le côté avec une zone d'appui 5 située dans l'axe X-Y de la poussée de pliage. En conséquence, la face supérieure de ce barreau porte elle-même un talon 6 déporté sur le côté et qui est apte à être placé à l'intérieur de l'embrèvement latéral 7 ménagé dans le bord inférieur du tablier supérieur 2 de la presse correspondante, afin de recevoir habituellement le talon 4 des poinçons 3 prévus pour cette presse. Le talon 6 du barreau 1 est alors fixé de la manière habituelle à l'intérieur de cet embrèvement, c'est-à-dire au moyen d'une série de brides de serrage 8 réparties sur toute la longueur et fixées sur le bord du tablier 2 au moyen de vis 9.

Cependant la forme du talon de fixation 6, porté par le barreau 1, est différente si le présent adaptateur est destiné à être fixé sur le tablier d'une presse conçue pour recevoir des poinçons ayant des talons de fixation de types différents, par exemple :
un poinçon 3a comportant un talon de fixation 4a disposé au centre et de part et d'autre duquel sont prévues deux zones latérales d'appui 5a symétriques par rapport à l'axe X-Y de la poussée de pliage (voir figure 3).
ou un poinçon 3b comportant un talon de fixation 4b disposé au centre et présentant une zone d'appui 5b située au-dessus de ce talon et dans l'axe X-Y de pliage (voir figure 4).

C'est donc à simple titre d'exemple indicatif que la figure 1 représente l'un des trois types possibles des talons de fixation du barreau 1 du présent adaptateur. En effet la forme et l'agencement de ce talon doivent varier en fonction même du type de la presse sur laquelle le présent adaptateur doit être fixé.

De préférence une série de cales 10, de section légèrement trapézoïdale, sont interposées entre la face supérieure du barreau 1 de la face inférieure du tablier 2 de la presse. Ces cales sont retenues en place par des vis 11. Il suffit donc de dévisser celles-ci pour déplacer ces cales afin de régler très exactement la position des faces d'appui 5. par rapport au tablier supérieur 2. Toutefois la présence de ces cales 10 est facultative.

Conformément à l'une des caractéristiques essentielles du présent adaptateur. le barreau 1. constituant le corps de celui-ci, présente, à sa partie inférieure, un embrèvement 12 ouvert sur l'une des faces de ce barreau, habituellement la face de celui-ci destinée à se trouver placée sur le devant de la presse correspondante. La profondeur E de cet embrèvement est nettement plus importante que l'épaisseur du talon de fixation 4, 4a et 4b des trois types de poinçons destinés à être montés sur le présent adaptateur.

En combinaison avec le corps de celui-ci il est prévu une cale d'appui 13 dont la hauteur est égale à celle de l'embrèvement 12 et dont l'épaisseur correspond sensiblement à la différence existant entre la profondeur E de cet embrèvement et l'épaisseur des divers types de talons 4, 4a et 4b des différents poinçons devant être montés sur le présent adaptateur.

Ainsi cette cale d'appui 13 est apte à être placée à l'intérieur de l'embrèvement 12 contre le talon du poinçon à fixer en place et ce, soit dans le fond de cet embrèvement, soit du côté externe. Cette cale permet donc de transformer, de façon appropriée, l'emplacement du logement prévu pour le talon de fixation du poinçon à monter en place.

Cet organe d'appui est retenu en place par les vis 14 prévues pour assurer le serrage d'une série de brides de fixation 15 réparties sur toute la longueur du présent adaptateur. En effet, avant d'être vissées dans le barreau 1, les extrémités de ces vis sont engagées à travers des alésages 16 traversant de part en part l'organe d'appui 13. Ainsi celui-ci peut être déplacé dans le sens transversal par coulissement sur les boulons de serrage 14.

La figure 2 illustre le cas où l'adaptateur est utilisé pour monter, sur le tablier 2 de la presse correspondante, un poinçon 3 dont le talon de fixation 4 est de type déporté sur l'un des côtés. Dans ce cas la cale d'appui 13 est placée dans le fond de l'embrèvement 12 de façon que la zone d'appui 5 du poinçon 3 vienne s'appliquer contre la face inférieure de cette cale. Dans ces conditions celle-ci sert d'élément intermédiaire pour la transmission de la force de poussée entre le poinçon 3 et le corps 1 de l'adaptateur.

Cependant pour pouvoir fixer un poinçon 3a comportant un talon de fixation 4a situé au centre et présentant deux zones d'appui 5a disposées de part et d'autre, il suffit de déplacer la cale d'appui 13 vers l'extérieur pour qu'elle se trouve désormais disposée dans la position 13a représentée à la figure 3. En effet ceci permet de dégager, entre le fond de l'embrèvement 12 et cet organe d'appui. un espace libre à l'intérieur duquel peut être engagé le talon central 4a de fixation du poinçon 3a.

Il convient de noter que cette opération s'effectue évidemment sans aucun démontage du corps 1 du présent adaptateur. Du reste l'organe d'appui n'a même pas lieu d'être démonté puisqu'il suffit de le faire coulisser dans le sens transversal sur

les vis de serrage 14. Pour faciliter cette manœu- vre la partie inférieure du barreau 1 peut avantageusement comporter une série de trous 17, répartis sur toute sa longueur, et permettant d'engager, à l'intérieur de l'embrèvement 12, un outil de poussée selon la flèche F afin de repousser la cale d'appui 13 vers l'extérieur.

Pour remplacer un poinçon du type du poinçon 3 par un poinçon du type 3a, il suffit donc finalement de déplacer la cale d'appui 13 après avoir desserré les brides de fixation 15. De préférence les talons de fixation 4, 4a et 4b des différents poinçons comportent un béquet de retenue 18 destiné à éviter une chute accidentelle de ces poinçons lors du desserrage des brides de fixation 15. Ce béquet 18 est arrêté suivant les cas soit par la bride 15 soit par les embrèvements 21 ou 22.

La figure 4 représente le montage d'un poinçon 3b comportant un talon central 4b avec appui supérieur 5b. Dans ce cas le corps de l'adaptateur reste évidemment toujours fixé sur le tablier 2 de la presse. Mais il convient de démonter l'organe d'appui 13 pour le remplacer par un autre organe d'appui 13c ayant une épaisseur E1 correspondant à la profondeur de l'embrèvement 12 du barreau 1. Cependant cet organe d'appui présente lui-même, à sa partie inférieure, un embrèvement 19 ouvert du côté opposé à la face avant et destiné à recevoir le talon de fixation 4b du poinçon 3b. Ainsi la face supérieure de cet embrèvement 19 vient se placer contre la surface d'appui 5b de ce talon afin que la cale d'appui 13c serve, comme précédemment, d'élément intermédiaire entre le poinçon et le corps 1 de l'adaptateur pour transmettre la poussée de pliage.

Bien entendu il y a lieu de procéder au remplacement de l'organe mobile d'appui 13 par un autre organe d'appui 13c dans le cas où l'on désire monter un poinçon du type 3b. Mais ceci est évidemment inutile pour un utilisateur possédant uniquement des presses agencées pour recevoir des poinçons de types 3 et 3a.

Cependant les figures 5 à 7 représentent une autre forme de réalisation de l'adaptateur qui est conçue pour permettre le montage de poinçons des trois types en cause, sans qu'il y ait lieu de changer l'organe d'appui placé à l'intérieur de l'embrèvement du corps de cet adaptateur.

Dans ce cas, l'organe d'appui ainsi prévu est du type de l'organe 13c déjà représenté à la figure 4. Cependant l'embrèvement 12c, prévu dans le corps 1c de l'adaptateur correspondant, présente alors une gorge 20 (Fig. 6 et 7) dans son fond. Celle-ci est destinée à recevoir éventuellement la partie saillante de l'organe d'appui 13c, qui se trouve située au-dessus de son embrèvement 19. Bien entendu dans ce cas le corps 1c de l'adaptateur, qui peut 'toujours être constitué par un barreau d'un seul tenant ou une série de tronçons de barreau disposés les uns à la suite des autres. présente une épaisseur plus grande que le corps 1 de l'adaptateur représenté aux figures 1 à 4.

La figure 5 illustre le mode de montage d'un poinçon 3 comportant un talon de fixation 4 de type déporté sur le côté. De même que dans le cas représenté à la figure 2, l'organe d'appui 13c est alors placé dans le fond de l'embrèvement 12c du barreau 1 c.

Quant à la figure 6 elle illustre le montage d'un poinçon 3a comportant un talon de fixation 4a situé au centre et de part et d'autre duquel sont prévues des zones latérales d'appui 5a. De même que dans le cas illustré à la figure 3, la cale mobile d'appui 13c est alors disposée du côté externe.

Enfin la figure 7 illustre le mode de montage d'un poinçon 3b dont le talon de fixation 4b est situé au centre et comporte une surface d'appui 5b sur le dessus.

Dans ce dernier cas la cale mobile d'appui 13c reste placée vers l'extérieur. Mais la surface supérieure d'appui 5b du poinçon 3b se trouve alors en contact avec le fond de l'embrèvement 19 prévu dans cette cale d'appui, et ce de la même façon que dans le cas illustré à la figure 4.

L'adaptateur représenté aux figures 5 à 7 permet donc de monter en place indifféremment un poinçon de l'un des trois types considérés 3, 3a et 3b. Bien entendu, aussi bien dans cette forme de réalisation que dans celle des figures 1 à 4, les poinçons de l'un ou l'autre de ces types peuvent avoir toute section voulue selon les pliages désirés.

Par ailleurs il faut rappeler que le corps du présent adaptateur peut être constitué par un barreau constitué d'un seul tenant ou par une série de tronçons de barreau, disposés les uns à la suite des autres avec un intervalle ou non. Du reste les cales mobiles d'appui 13 ou 13c peuvent elles-mêmes être constituées par un élément continu ou une série d'éléments fractionnés disposés les uns à la suite des autres. Dans ce dernier cas chacun de ces éléments peut être associé à une bride de fixation 15 en étant porté par les deux vis de serrage 14 de la bride considérée.

Ainsi qu'il a déjà été indiqué, l'adaptateur selon l'invention présente l'avantage de permettre à l'utilisateur d'une presse de marque déterminée de pouvoir adapter sur celle-ci, non seulement des poinçons spécialement conçus pour cette presse, mais également des poinçons prévus pour des presses plieuses de marques différentes. et ce sans avoir à démonter cet adaptateur.

## Revendications

1. Adaptateur pour le montage, sur le tablier (2) d'une presse plieuse, de poinçons (3, 3a, 3b) ayant des talons de fixation (4, 4a. 4b) de types différents, caractérisé en ce qu'il est constitué par la combinaison
d'un corps en forme de barreau (1) ou de tronçons de barreau, apte à être fixé sur le tablier (2) de la presse correspondante, et dont la partie inférieure comporte, sur l'une de ses faces verticales, un embrèvement (12) de plus grande profondeur que le talon de fixation (4, 4a, 4b) d'un poinçon (3, 3a, 3b), quel que soit le type de ce talon ;
d'une cale d'appui (13 ou 13c) de même hauteur que celle de l'embrèvement (12) du corps de l'adaptateur et qui est apte à être placée contre le talon du poinçon à fixer en place, soit dans le fond de l'embrèvement du corps de cet adaptateur, soit du côté externe ;
la fixation en place de cette cale et du talon du poinçon correspondant étant assurée par une bride (15) serrée par vissage sur le corps de l'adaptateur et disposée du côté vers lequel est ouvert l'embrèvement prévu dans ce corps.

2. Adaptateur selon la revendication 1, caractérisé en ce que l'épaisseur de la cale déplaçable d'appui (13) correspond à peu près à la différence entre la profondeur de l'embrèvement (12) du corps (1) de cet adaptateur et l'épaisseur du talon de fixation (3, 3a) des poinçons à monter en place.

3. Adaptateur selon la revendication 1, caractérisé en ce que l'épaisseur de la cale déplaçable d'appui (13c) correspond à peu près à l'embrèvement (12c) du corps (1c) de cet adaptateur, mais cette cale d'appui présente elle-même un embrèvement (19) ouvert dans la direction opposée et le fond de l'embrèvement (12c) du corps de l'adaptateur comporte une gorge (20) apte à recevoir éventuellement la partie saillante de cette cale d'appui.

4. Adaptateur selon l'une des revendications précédentes, caractérisé en ce que la cale déplaçable d'appui (13 ou 13c) est montée coulissante sur les vis (14) prévues pour assurer le serrage des brides de fixation (15).

5. Adaptateur selon l'une des revendications précédentes, caractérisé en ce que la partie inférieure du corps de cet adaptateur présente une série de trous (17) permettant d'engager un outil de poussée à l'intérieur de son embrèvement (12 ou 12c) afin de repousser la cale d'appui (13 ou 13c) vers l'extérieur.

## Claims

1. Adapter for mounting on the top die-shoe (2) of a bending press punches (3, 3a, 3b) having attachment heels (4, 4a, 4b) of different types, characterized in that it is constituted by the combination :
of a body in the form of a bar (1) or segments of a bar which is capable of being fixed on the top die-shoe (2) of the corresponding press, the bottom portion of which is provided on one of its vertical faces with a recess (12) of greater depth than the attachment heel (4, 4a, 4b) of a punch (3, 3a. 3b) irrespective of the type of heel ;
of a bearing spacer (13 or 13c) having the same height as that of the recess (12) of the adapter body and capable of being placed against the heel of the punch to be fixed in position either within the bottom portion of the recess of the body of this adapter or on the outside ;
fixing in position of this spacer and of the heel of the corresponding punch being carried out by a cramp (15) applied against the adapter body by means of screws and located on the same side as the opening of the recess provided in this body.

2. Adapter in accordance with claim 1, characterized in that the thickness of the displaceable bearing spacer (13) corresponds approximately to the difference between the depth of the recess (12) of the body (1) of this adapter and the thickness of the attachment heel (3, 3a) of the punches to be mounted in position.

3. Adapter in accordance with claim 1, characterized in that the thickness of the displaceable bearing spacer (13c) corresponds approximately to the recess (12c) of the body (1 c) of this adapter but this bearing spacer is in turn provided with a recess (19) which opens in the opposite direction and the bottom of the recess (12c) of the adapter body is provided with a channel (20) which is capable of receiving if necessary the projecting portion of this bearing spacer.

4. Adapter in accordance with one of the preceding claims, characterized in that the displaceable bearing spacer (13 or 13c) is slidably mounted on the screws (14) provided for securing the fixing cramps (15).

5. Adapter in accordance with one of the preceding claims, characterized in that the lower portion of the body of this adapter is provided with a series of holes (17) for engaging a thrust- exerting tool within its recess (12 or 12c) in order to thrust the bearing spacer (13 or 13c) outwards.

## Patentansprüche

1. Anpassungsvorrichtung für die Montage von Stempeln (3, 3a, 3b) mit unterschiedlichen Befestigungsenden (4, 4a, 4b) auf der Wange (2) einer Abkantpresse, gekennzeichnet durch die Kombination :
eines auf der Wange (2) der Presse befestigbaren Bauteils in Form einer Leiste (1) oder in Form einer in Abschnitten aufgelösten Leiste, dessen Unterteil auf einer seiner Vertikalflächen eine Ausnehmung (12) mit größerer Breite als das Befestigungsende (4, 4a, 4b) eines Stempels (3, 3a, 3b) aufweist ;
eines Stützkeils (13 oder 13c) mit derselben Höhe wie die Ausnehmung (12) des Bauteils der Anpassungsvorrichtung, welcher in Anlage an das Befestigungsende des Stempels im Boden der Ausnehmung des Bauteils der Anpassungsvorrichtung oder im Bereich der Außenseite hiervon angeordnet ist ;
örtliche Fixierung dieses Keils und des Befestigungsendes des entsprechenden Stempels durch einen Flansch (15). der mit dem Bauteil der Anpassungsvorrichtung verschraubt und auf der offenen Seite der im Bauteil vorgesehenen Ausnehmung angeordnet ist.

2. Vorrichtung nach Anspruch 1. dadurch gekennzeichnet. daß die Dicke des verschiebbaren Stützkeils (13) etwa der Differenz zwischen der Breite der Ausnehmung (12) des Bauteils (1) der Anpassungsvorrichtung und der Dicke des Befestigungsendes (3, 3a) der in Stellung zu bringenden Stempel entspricht.

3. Vorrichtung nach Anspruch 1, dadurch gekennzeichnet, daß die Dicke des verschiebbaren Stützkeils (13) etwa der Ausnehmung (12c) des Bauteils (1c) dieser Anpassungsvorrichtung entspricht, dieser Stützkeil jedoch selbst eine in der entgegengesetzten Richtung offene Ausnehmung (19) aufweist und der Boden der Ausnehmung (12c) des Bauteils der Anpassungsvorrichtung eine zur Aufnahme des vorspringenden Teils diese Stützkeils ausgebildete Nut (20) aufweist.

4. Vorrichtung nach einem der vorhergehenden Ansprüche, dadurch gekennzeichnet, daß der verschiebbare Stützkeil (13 oder 13c) auf Schrauben (14) verschiebbar angeordnet ist, welche der Verriegelung der Befestigungsflansche (15) dienen.

5. Vorrichtung nach einem der vorhergehenden Ansprüche, dadurch gekennzeichnet, daß das Unterteil des Bauteils dieser Anpassungsvorrichtung eine Reihe von Öffnungen (17) für den Eingriff eines Schlagwerkzeugs in das Innere der Ausnehmung (12 oder 12c) aufweist, um den Stützkeil (13 oder 13c) nach außen zu drücken.
